# EUROPÄISCHE PATENTSCHRIFT

(11) **EP 0 030 670 B1**
(45) Veröffentlichungstag und Bekanntmachung des Hinweises auf die Patenterteilung: **26.09.1984**
(21) Anmeldenummer: 80107493.1
(22) Anmeldetag: 30.11.1980
(51) Int. Cl.: D06B 3/04, D06B 3/20

(54) **Verfahren zum Waschen von Chemiefasern im Anschluss an das Spinnen**
Method for scouring chemical fibres subsequent to the spinning thereof
Procédé de lavage de filaments consécutivement à leur filage

(30) Priorität: 12.12.1979 DE 2950014
(43) Veröffentlichungstag der Anmeldung: 24.06.1981
(73) Patentinhaber: BAYER AG, 51368 Leverkusen (DE)
(72) Erfinder: Bueb, Michael, Dr., D-4047 Dormagen 1 (DE); Brück, Robert, Ing. grad., D-5042 Erftstadt-Ahrem (DE); Muschelknautz, Prof. Dr., D-5090 Leverkusen 1 (DE); Paulini, Dieter, Dipl.-Ing., D-4047 Dormagen 1 (DE); Feltgen, Karlheinz, Dr., D-4047 Dormagen 11 (DE)

## Beschreibung

Die Erfindung betrifft ein Verfahren zur Durchführung eines Waschprozesses unmittelbar im Anschluß an das Spinnen von Chemiefasern.

Einige Arten von Chemiefasern müssen nach dem Spinnen einer Behandlung mit flüssigen Medien unterworfen werden, um gewünschte physikalisch-chemische Veränderungen der Fasern durchzuführen. Dies gilt beispielsweise für cellulosische Chemiefasern oder für synthetische Fasern aus Polyacrylnitril, die unter Verwendung eines Lösungsmittels im Trocken- oder Naßspinnverfahren hergestellt werden.

Beim Spinnen von Polyacrylnitrilfasern nach dem Trockenspinnverfahren besitzen die Fasern nach Verlassen des Spinnschachtes noch etwa 10 bis 30 % Lösungsmittel, z. B. Dimethylformamid. Dieses Lösungsmittel wird üblicherweise mit Hilfe eines Extraktionsverfahrens mit Wasser aus den Fasern weitgehend entfernt.

Beim Trockenspinnen werden üblicherweise die Faserbänder von mehreren Spinnschächten zu einem Spinnband zusammengefaßt und mit Geschwindigkeiten zwischen 200 bis 400 m/min. in eine Spinnkanne abgelegt. Mehrere solche Spinnbänder werden anschließend aus nebeneinanderstehenden Spinnkannen wieder herausgezogen, zu einem größeren Band zusammengefaßt und mit einer Geschwindigkeit von 20 bis 70 m/min. einer sogenannten Nachbehandlungsstraße zugeführt, in welcher die Faserbänder verschiedenen Nachbehandlungsschritten unterworfen werden. Einer dieser Nachbehandlungsschritte ist der Waschprozeß bzw. die Lösungsmittelextraktion.

Es ist aus ökologischen und wirtschaftlichen Gründen erforderlich, das Lösungsmittel möglichst frühzeitig innerhalb des Herstellungsprozesses und vollständig aus den Fasern zu entfernen und rückzugewinnen. Aus diesem Grunde ist es vorteilhaft, den Waschprozeß nicht erst im Zuge der Nachbehandlung, sondern bereits unmittelbar im Anschluß an das Spinnen durchzuführen.

Wegen der für den Waschvorgang notwendigen, diffusionsbedingten Verweilzeit von beispielsweise 1 bis 10 min. ist es unvorteilhaft, das Spinnband in gestreckter Form mit der Geschwindigkeit von 200 bis 400 m/min. durch einen Waschapparat zu führen, weil dieser dann sehr große Baulängen besitzen müßte. Zweckmäßiger wird das Spinnband gefaltet oder gestaucht und das auf diese Weise entstehende Faserbandgebilde mit entsprechend dem Faltungs- bzw. Stauchungsfaktor reduzierter Geschwindigkeit durch den Waschapparat geführt.

Es ist bekannt, zur Erfüllung dieser Erfordernisse Waschapparate im Anschluß an das Spinnen anzuordnen, in welchen das Spinnband auf eine transportierende Unterlage abgelegt wird, wobei die Transportgeschwindigkeit geringer ist als die Zuliefergeschwindigkeit.

In der DE-OS 2515410 ist ein Waschverfahren beschrieben, bei welchem die Spinnbändchen auf einer Transportunterlage abgelegt werden, wobei zum Waschen oberhalb der Transportunterlage eine Flüssigkeitsschicht erzeugt und aufrechterhalten wird und die Flüssigkeit allein aufgrund der Schwerkraft selbsttätig das auf der Unterlage liegende Gut durchströmt. Nach Passieren der Waschstrecke werden die auf der Unterlage abgelegten Fasern unverändert als Kuchen in Töpfe abgelegt. Nachteilig bei einem solchen Verfahren ist es, daß bei einem derart in einer Stufe durchgeführten Waschprozeß die notwendige Frischwassermenge um ein Vielfaches größer ist als bei einem mehrstufigen Gegenstromverfahren und die erzielbare Lösungsmittelentfernung ungenügend ist. Weiterhin ist es nachteilig, daß am Ende des Waschprozesses das Spinnband nicht wieder auf Spinngeschwindigkeit beschleunigt, glattgezogen und in diesem Zustand abgelegt oder weiterbehandelt z. B. verstreckt werden kann.

In der DOS 27 04 867 ist eine Siebtrommelwaschmaschine beschrieben, bei welcher die transportierende Unterlage als von außen nach innen von der Flüssigkeit durchströmte Siebtrommel ausgebildet ist. Auch bei einer solchen Vorrichtung fehlt die gezielte, mehrstufige Gegenstromführung von Waschwasser und Faserband, so daß ein aus Wirtschaftlichkeitsgründen zu hoher Frischwasserverbrauch entsteht und die Lösungsmittelentfernung unvollständig erfolgt. Weiterhin wird der zunächst gebildete Faserbandkuchen am Ende der Waschvorrichtung nicht mehr aufgelöst, d. h. das gestauchte bzw. gefaltete Faserbändchen nicht wieder glattgezogen.

Aus der DE-A-2444 123 ist es ferner bekannt, einen Waschprozeß unmittelbar im Anschluß an das Spinnen durchzuführen, wobei das Spinnband gefaltet auf ein endloses Transportband abgelegt wird, der Waschprozeß an dem gefalteten Spinnband im Gegenstrom in mehreren Stufen durchgeführt wird, wobei in jeder Stufe Waschflüssigkeit auf das gefaltete Spinnband aufgebracht wird, die zum größten Teil innerhalb der Stufe durch das Spinnband und durch die Transportvorrichtung sickert und die sodann unterhalb der Transportvorrichtung in einer Vorlage aufgefangen und in vielfacher Wiederholung erneut auf das Band in der gleichen Stufe zurückgeführt wird, und das Spinnband innerhalb jeder Stufe und vor dem Eintreten in die nächste Stufe einen Bereich durchwandert, in welchem es entwässert wird.

Demgegenüber wird erfindungsgemäß die Waschflüssigkeit aufgebraust und als transportierende Unterlage eine mit Unwuchtantrieb oder elektromagnetischer Erregung betriebene Schwingrinne verwendet, deren Boden aus Lochblechen, Siebgeweben oder geschlitzten Blechen mit 10 bis 50 % freier Querschnittsfläche besteht und die je nach Belegungsdichte durchlässige oder undurchlässige Seitenwände aufweist.

Um eine weitere Nachbehandlung der gewaschenen Spinnbänder zu erleichtern, wird das Spinnband nach Verlassen der Waschstrecke vorzugsweise wieder glattgezogen und mit Hilfe einer Abquetschvorrichtung entwässert, z. B. durch einfaches Abtropfenlassen oder durch mechanische Entwässerungsvorrichtungen, z. B. Luftströmungsvorrichtungen oder Vakuumkammern, unterhalb der Transportvorrichtung.

Im Anschluß daran kann das gewaschene und entwässerte Spinnband in einer Spinnkanne zunächst abgelegt und in einem späteren Schritt wieder daraus entnommen und weiteren Nachbehandlungsschritten, wie z. B. Strecken, Trocknen, Kräuseln etc., zugeführt werden.

Schließlich kann das gewaschene und entwässerte Spinnband unmittelbar und kontinuierlich weiteren Nachbehandlungeschritten, wie z. B. einem Streckprozeß, unterworfen, werden.

Die mit der Erfindung erzielten Vorteile bestehen insbesondere darin, daß mit einem relativ einfachen und betriebssicheren Apparat der Waschprozeß im Anschluß an das Spinnen durchgeführt werden kann. Durch die an sich bekannte Gegenstromführung in mehreren Stufen ist die notwendige spezifische Frischwassermenge relativ gering. Mit Hilfe des erfindungsgemäßen Verfahrens wird das Lösungsmittel frühzeitig und vollständig aus den Spinnbändern entfernt und rückgewonnen. Daraus ergeben sich in Verbindung mit der durch das Verfahrensprinzip ermöglichten dichten Kapselung des Apparates ökologische Vorteile im Hinblick auf Arbeitsschutz und Umweltschutz.

Anhand der nachfolgenden Zeichnungen wird die Erfindung dargestellt und im folgenden näher beschrieben.

Es zeigen :
Figur 1 eine Schemazeichnung eines einfachen Gegenstrom-Waschverfahrens
Figur 2 eine Schemazeichnung eines mehrstufigen Gegenstrom-Waschverfahrens mit innerhalb der Stufe umgewälztem Waschwasser
Figur 3 eine Schemazeichnung des erfindungsgemäßen Waschverfahrens im Anschluß an das Spinnen
Figur 4 einen Querschnitt durch die erfindungsgemäße Waschvorrichtung und die Waschwasser-kaskade
Figur 5 einen Längsschnitt durch die Waschwasser-Kaskade.

Fig. 1 zeigt rein schematisch ein Gegenstrom-Waschverfahren in einer sehr einfachen Form. Das Spinnband 1 wird gefaltet auf einem flüssigkeitsundurchlässigen Transportband 5 abgelegt. Der Faserbandkuchen 6 wird unter einem geringen Winkel bergauf transportiert. Im Gegenstrom zum Faserbandkuchen durchströmt bzw. durchsickert die Waschflüssigkeit unter Wirkung der Schwerkraft den Faserbandkuchen. Das gewaschene Faserband 2 verläßt wieder in gestreckter Form den Waschapparat. Das Frischwasser 3 durchströmt den Faserbandkuchen 6, reichert sich auf dem Weg durch den Faserbandkuchen mit Lösungsmittel an und verläßt als Waschwasser 4 den Waschapparat. In Abhangigkeit von der konstruktiven Ausführung und den Abmessungen, z. B. der Länge eines solchen Waschapparates, sowie von den gewählten Verfahrensparametern, wie z. B. Mengenverhältnisse, Verweilzeiten etc., wird der Wascherfolg des Verfahrens sein.

Nachteilig kann es sich auswirken, wenn bei einem solchen Waschapparat die Waschflüssigkeit seitlich oder in Gassen am Faserbandkuchen vorbeifließt und/oder im Gegenstrom zuviel an Waschflüssigkeit vom Faserbandkuchen mitgeschleppt wird. Auf diese Weise besteht eine Längsvermischung der Flüssigkeiten über die Länge des Apparates und der Gegenstromeffekt wird vermindert.

Aus diesen Gründen ist es vorteilhaft, die Waschflüssigkeit entsprechend dem Schema in Fig. 2 zu führen. Dabei wird der Faserbandkuchen 6 auf einer flüssigkeitsdurchlässigen Schwingrinne 8 durch mehrere, hintereinandergeschaltete Waschstufen transportiert. Innerhalb jeder Stufe wird aus einem Flüssigkeitsverteiler 14 Waschwasser auf den Faserbandkuchen aufgebraust. Das Waschwasser 9 sickert durch den Faserbandkuchen und durch die Unterlage 8 hindurch und tropft in die Vorlage 10. Aus dieser Vorlage wird die Waschflüssigkeit mit einer Pumpe 12 wieder zum Flüssigkeitsverteiler 14 gepumpt.

Der Faserbandkuchen 6 muß innerhalb jeder Stufe entwässert werden, bevor er in die nächste Stufe wandert, um eine Längs- bzw. Rückvermischung innerhalb des Apparates zu vermindern. Dies geschieht im einfachsten Falle durch Abtropfen lassen. Auf diese Weise reduziert sich der Flüssigkeitsgehalt des Faserkuchens auf etwa 1 bis 3 kg Flüssigkeit/kg trockene Fasern. Durch andere mechanische Entwässerungshilfen, z. B. Abquetschungen, Absaugungen etc. läßt sich die Menge an mitgeschleppter Flüssigkeit weiter reduzieren auf beispielsweise 0,4 bis 2 kg Flüssigkeit/kg trockene Fasern.

Im Gegenstrom zum Faserbandkuchen wird die Waschflüssigkeit geführt. Über das Überlaufwehr 13 fließt die Waschflüssigkeit 11 von der Vorlage der jeweiligen Stufe in die nächste. Die umgepumpte Flüssigkeitsmenge 15 ist beispielsweise um den Faktor 1 bis 10 größer als die Menge der Waschflüssigkeit 11. Die Menge der umgepumpten Waschflüssigkeit 15 ist beispielsweise um den Faktor 3-30 größer als die (auf Trockensubstanz bezogene) Faserkuchenmenge.

Die Geschwindigkeit des Faserkuchens beträgt beispielsweise 0,5 bis 5 m/min., die Verweilzeit innerhalb einer Stufe beispielsweise 5 bis 300 s. Die Waschwassertemperatur liegt zwischen 60 bis 100°C.

In Fig. 3 ist eine Schemazeichnung des erfindungsgemäßen Waschverfahrens im Anschluß an das Trockenspinnen von Chemiefasern dargestellt. Von den Spinnschächten 16 wird das Spinnband 1 mit Abzugswalzen 17 abgezogen und dem Waschapparat 18 mit einer Geschwindigkeit von 100 bis 400 m/min. zugefördert. Der Waschapparat besteht aus einer Schwingrinne, die von elektromagnetischen Schwingern 19 erregt wird, und welche den Faserkuchen mit 0,5 bis 5 m/Min. durch den Waschapparat fördet. Anstelle der elektromagnetischen Schwinger können auch mechanische Unwuchterreger verwendet werden. Gegen die Verwendung einer Schwingrinne als transportierende Unterlage besteht üblicherweise ein Vorurteil in dem Sinne, daß sich Schwingrinnen schlecht für den Transport von leichten, elastischen Stoffen, wie z. B. lockere Fasern, eignen.

Es zeigte sich aber überraschenderweise, daß sich nasse Fasern mit einem Wassergehalt von 0,5 bis 3 kg Wasser/kg trockene Fasern fördern lassen.

Die Schwingfrequenz einer solchen Schwingrinne beträgt beispielsweise n = 10 bis 50 Hz, die Schwingbreite 0,4 bis 4 mm und der Schwingwinkel 20 bis 40°.

Das Spinnband wird in gestauchter bzw. gefalteter Form auf dem flüssigkeitsdurchlässigen Boden 22 der Schwingrinne abgelegt. Der Stauch- bzw. Faltungsfaktor beträgt beispielsweise 10 bis 800 und ergibt sich aus dem Verhältnis aus Liefergeschwindigkeit (100 bis 400 m/min.) zu Transportgeschwindigkeit am Waschapparat (0,5 bis 5 m/Min.). Der Boden 22 kann beispielsweise aus einem Lochblech, einem Drahtgewebe oder geschlitzten Blechen bestehen mit einer freien Querschnittsfläche von 10 bis 50%. Die Ablage geschieht zweckmäßigerweise mit Hilfe einer Changiervorrichtung 21, welche das Faserband gleichmäßig über die Arbeitsbreite des Waschapparates verteilt und in welcher vorteilhafterweise zum Fördern und Bespülen des Spinnbandes Waschflüssigkeit 20 eingespeist wird. Der Waschapparat ist in mehreren Stufen eingeteilt entsprechend dem prinzipiellen Schema in Fig. 2. Über Flüssigkeitsverteiler 14 in Form von Brausen oder Düsen wird Waschwasser 15 auf den Faserkuchen gebraust, durchsickert diesen und wird durch Wannen 23 und Abflußstutzen 24 der beispielsweise entsprechend Fig. 4 getrennt aufgestellten Waschwasser-Kaskade zugeführt. Die Flüssigkeitsverteiler 14 sind jeweils innerhalb der ersten Hälfte der einzelnen Stufen angeordnet entsprechend Fig. 2. Das aufgebrauste Wasser in Form von Strähnen oder Tropfen darf nur eine relativ niedrige Auftreffgeschwindigkeit auf den Faserbandkuchen von 0,1 bis 1,5 m/s besitzen, um im Faserbandkuchen keine Wirrlagen zu erzeugen. Deshalb sollte der Flüssigkeitsverteiler 14 auch möglichst dicht, z. B. im Abstand von 5 bis 15 cm, über dem Faserbandkuchen angeordnet sein. Innerhalb einer Stufe werden beispielsweise 1 bis 10 m³/h Waschflüssigkeit auf den Faserbandkuchen aufgebraust. Die spezifische Flüssigkeitsbelastung, d. h. die aufgebrauste Flüssigkeitsmenge/Fläche Faserbandkuchen, beträgt ca. (5 bis 50 m³/(h . ₘ2)_{.}

Nachdem der Faserbandkuchen die Waschstufen durchlaufen hat, wird das Spinnband wieder glattgezogen und durch das Abquetschwalzenpaar 25 gefördert. Die abgequetschte Flüssigkeitsmenge wird in den Waschapparat zurückgeführt.

Mit Hilfe von Abzugswalzen 26 und einer Eintäfelvorrichtung 27 kann das gewaschene Spinnkabel in eine Spinnkanne 28 abgelegt werden, sofern es nicht unmittelbar weiteren Behandlungsschritten, wie z. B. einer Verstreckung, unterworfen wird.

In Fig. ist ein Querschnitt durch den Waschapparat und die Waschwasser-Kaskade dargestellt. Der Waschapparat ist durch eine Haube 29 abgeschlossen, um ein Entweichen von Dämpfen zu verhindern. Die Haube 29 kann entweder starr mit dem Schwingrinnenunterteil 23 verbunden sein und mitschwingen oder schwingungsmäßig getrennt werden, z. B. mit Hilfe von elastischen Schürzen 30.

Die aus der Wanne 23 durch den Stutzen 24 fließende Flüssigkeit fließt in die Waschwasser-Kaskade 31 zurück. Um ein ungehindertes Schwingen der Schwingrinne zu gewährleisten, ist nach dem Stutzen 24 eine elastische Zwischenverbindung 32 zweckmäßig. Waschwasserverunreinigungen können beispielsweise mit Hilfe einer Filtervorrichtung 33 aus dem Kreislauf entfernt werden.

Das Waschwasser wird aus der Waschwasser-Kaskade mit Hilfe einer Pumpe 34 zum Flüssigkeitsverteiler 14 gefördert.

Damit die Temperatur des Waschwassers auf das gewünschte Niveau von z. B. 80 bis 90 °C gebracht und gehalten werden kann, sind in der Waschwasser-Kaskade Heizvorrichtungen vorgesehen. Diese können beispielsweise in Form von dampfbeheizten Heizschlangen 35 ausgeführt sein.

Fig. 5 zeigt einen Querschnitt durch die Waschwasser-Kaskade. In die Waschwasser-Kaskade wird Frischwasser durch die Zuleitung 36 eingespeist. Das Verhältnis der Frischwassermenge zur Menge an durchgesetzten Fasern (Trockensubstanz) beträgt beispielsweise 0,5 bis 3. Die Kaskade besteht aus Behältern, deren Trennwände 37 als Überlaufwehre ausgebildet sind, über die das Waschwasser von Stufe zu Stufe fließt.

Innerhalb einer Stufe wird eine Kreislaufströmung dadurch erzeugt, daß Waschwasser 15 mit den Pumpen 34 zum Verteiler 14 gefördert wird und das durch den Faserbandkuchen 6 durchströmte Waschwasser durch die Zuleitung 38 wieder in die Kaskade zurückgeführt wird.

Die Zahl der notwendigen Stufen der Waschwasser-Kaskade kann beispielsweise 10 bis 30 Stufen betragen, je nachdem welches Waschergebnis erzielt werden soll und welche Frischwassermenge/Menge zu waschender Fasern eingesetzt wird. Das Waschwasser reichert sich im Gegenstrom zum Faserbandkuchen mit Lösungsmittel an und verläßt die Waschwasser-Kaskade durch die Rohrleitung 39.

### Beispiel

Ein trockengesponnenes Spinnband aus Polyacrylnitril mit einem Bandgewicht von 20 g/m wird im Anschluß an das Spinnen mit 300 m/Min. einem erfindungsgemäßen Waschapparat zugeführt. Das Spinnband hat einen Lösungsmittelgehalt von ca. 0,20 kg Dimethylformamid/kg trockene Fasern. Das Spinnband wird im Verhältnis 1 : 100 zickzackförmig abgelegt und durchwandert als Faserbandkuchen mit 3 m/Min. den Waschapparat. Der Waschapparat ist als Schwingrinne mit einer Arbeitsfläche von 1 m Breite und 12 m Länge ausgebildet und besitzt 20 Waschstufen. Die zugeführte Frischwassermenge beträgt 400 kg/h ; die innerhalb jeder Stufe auf das Spinnband gebrauste Waschwassermenge 3 m³/h. Die Waschwassertemperatur wurde auf 90°C eingestellt. Das gewaschene und abgequetschte Spinnband hat einen Restlösungsmittelgehalt von 0,01 kg Dimethylformamid/kg trockene Fasern.

## Patentansprüche

Verfahren zum Waschen von Chemiefasern unmittelbar im Anschluß an den Spinnvorgang, wobei das Spinnband gefaltet auf einer Transportvorrichtung abgelegt wird, der Waschprozeß an dem gefalteten Spinnband im Gegenstrom in mehreren Stufen durchgeführt wird, wobei in jeder Stufe Waschflüssigkeit auf das gefaltete Spinnband aufgebracht wird, die zum größten Teil innerhalb der Stufe durch das Spinnband und durch die Transportvorrichtung sickert und die sodann unterhalb der Transportvorrichtung in einer Vorlage aufgefangen und in vielfacher Wiederholung erneut auf das Band in der gleichen Stufe zurückgeführt wird, und das Spinnband innerhalb jeder Stufe und vor dem Eintreten in die nächste Stufe einen Bereich durchwandert, in welchem es entwässert wird, dadurch gekennzeichnet, daß die Waschflüssigkeit aufgebraust wird und daß als transportierende Unterlage eine mit Unwuchtantrieb oder elektromagnetischer Erregung betriebene Schwingrinne verwendet wird, deren Boden aus Lochblechen, Siebgeweben oder geschlitzten Blechen mit 10 bis 50% freier Querschnittsfläche besteht und die je nach Belegungsdichte durchlässige oder undurchlässige Seitenwände aufweist.

## Claims

Process for washing synthetic fibres directly subsequent to the spinning process, in which the tow is deposited in a folded condition on a transporting device, the washing process is carried out on the folded tow in counterflow in several stages, washing liquid being applied in each stage to the folded tow, most of which washing liquid trickles through the tow and through the transporting device within the stage and is then collected in a receiver below the transporting device and is returned again, with frequent repetition, to the tow in the same stage, and within each stage and before entering the next stage the tow passes through a region in which it is dehydrated, characterised in .that the washing liquid is applied by spraying and in that a vibrating conveyor operated by an out-of-balance drive or electromagnetic actuation is used as the transporting support, the base of which conveyor consists of perforated plates, sieve fabrics or slotted metal sheets having a 10 to 50% free cross-sectional area and which conveyor has permeable or impermeable side walls, depending on the thickness of the covering.

## Revendications

Procédé pour laver des fibres chimiques immédiatement à la suite du processus de filature, la mèche de filage étant disposée pliée sur un dispositif de transport, le processus de lavage de la mèche de filage pliée étant réalisé à contre- courant en plusieurs étapes, tandis que dans chaque étape, on applique sur la mèche de filage pliée du liquide de lavage qui, pour la plus grande partie, coule goutte à goutte pendant l'étape à travers la mèche de filage et à travers le dispositif de transport et qui, ensuite, est reçue en dessous du dispositif de transport dans un récipient et à nouveau, dans une répétition multiple, renvoyée sur la bande dans la même étape, la mèche de filage parcourant alors pendant chaque étape et avant de parcourir l'étape suivante, une zone dans laquelle elle est déshydratée, procédé caractérisé en ce que le liquide de lavage bouillonne et en ce qu'on utilise comme support de transport une goulotte oscillante fonctionnant avec une commande de balourd ou une excitation électromagnétique et dont le fond est constitué par des tôles perforées, des tissus tamiseurs ou des tôles fendues ayant 10 à 50 % de surface libre en section transversale et qui présente en fonction de la densité d'occupation des parois latérales perméables ou imperméables.
